# EUROPÄISCHE PATENTSCHRIFT

(11) **EP 0 702 125 B1**
(45) Veröffentlichungstag und Bekanntmachung des Hinweises auf die Patenterteilung: **04.08.1999**
(21) Anmeldenummer: 95114426.0
(22) Anmeldetag: 14.09.1995
(51) Int. Cl.: E06B 7/14, E06B 7/20, E06B 1/70

(54) **Magnetische Türdichtung**
Magnetic sealing strip for a door
Joint d'étanchéité magnétique d'une porte

(30) Priorität: 17.09.1994 DE 4433145
(43) Veröffentlichungstag der Anmeldung: 20.03.1996
(73) Patentinhaber: Frey, Harry, D-87600 Kaufbeuren-Oberbeuren (DE)
(72) Erfinder: Frey, Harry, D-87600 Kaufbeuren-Oberbeuren (DE)
(74) Vertreter: Pfister, Helmut, Dipl.-Ing.

(56) Entgegenhaltungen:
- EP-A- 0 568 949
- US-A- 5 136 814

## Beschreibung

Die Erfindung betrifft eine magnetische Türdichtung für eine Tür mit einem Türblatt gemäß dem Oberbegriff des Patentanspruches 1.

In der EP-A-0568949 ist eine magnetische Türdichtung der vorstehend angegebenen Gattung gezeigt. In der Schwelle ist eine vertikal verschiebbare Magnetleiste vorgesehen, die mit einem entsprechenden magnetischen Gegenstück an der Unterseite der Tür derart zusammenwirkt, daß das magnetisch bewegliche Teil bei geschlossener Tür nach oben gezogen wird und den Spalt abdichtet. In dem Schwellenprofil sind Öffnungen für das Ableiten von Spritzwasser und dergleichen vorgesehen.

Bei der bekannten Türdichtung ist es von Nachteil, daß das Wasser das an der Magnetleiste in der Führung der Magnetleiste eindringt, nicht ausreichend sicher abgeleitet wird. Die Öffnungen, durch die das Wasser abfließen soll, münden unmittelbar in eine Splittschüttung aus. Es besteht die Gefahr, daß Schmutz die Ableitungen verstopft und das Wasser nicht rasch genug versickern kann, so daß das sich stauende Wasser auf der Innenseite der Schwelle eindringt.

Die Erfindung hat es sich zur Aufgabe gemacht, die bekannte magnetische Türdichtanordnung derart weiterzuentwickeln, daß das im Bereich der Türdichtung eingedrungene Spritzwasser (Regenwasser oder dergleichen) zuverlässig gesammelt und abgeleitet wird.

Zur Lösung der erfindungsgemäßen Aufgabe geht die Erfindung aus von der Türdichtung der eingangs angegebenen Gattung und schlägt die im kennzeichnenden Teil des Patentanspruch 1 angegebenen Merkmale vor.

Dadurch, daß die Erfindung zusätzlich zu der die Magnetleiste aufnehmenden Aussparung parallel zu dieser Aussparung einen Wasserableitungskanal vorsieht, kann das Wasser aus der Aussparung zunächst einmal in den Wasserableitungskanal ausströmen. Dadurch, daß die Magnetleiste diesen Kanal mindestens teilweise begrenzt, ist eine direkte Ableitung sichergestellt. Das Wasser wird im Wasserableitungskanal gesammelt und kann an einen beliebigen Ort geleitet werden, um von dort aus von der Schwelle weggeführt zu werden. Das Wasser, zum Beispiel Schlagregen, Tauwasser oder dergleichen tritt durch einen Spalt zwischen der Magnetleiste und dem Schwellenprofil von außen in die Ausnehmung ein. Diese Eintrittsöffnung in den Wasserableitungskanal liegt nun z.B. vor der Außenfläche der beweglichen Magnetleiste. Das eindringende Wasser wird bei der geschlossenen Türe an der durch die bewegliche Magnetleiste abgedichteten Außenfläche dieser Magnetleiste ablaufen, und dadurch in den Wasserableitungskanal eintreten. Es ist aber auch möglich, daß dieses eingedrungene Wasser in einen Wasserableitungskanal geleitet wird, der hinter der Außenfläche der beweglichen Magnetleiste angeordnet ist. Z.B. kann der Wasserableitungskanal unter der Magnetleiste vorgesehen sein.

Desweiteren ist es günstig, wenn in dem zweiten Profil am Fußboden eine Ausnehmung angeordnet ist, in der die bewegliche Magnetleiste vorgesehen ist, und daß diese Ausnehmung als Wasserableitungskanal dient, mit Wasserablauföffnungen in einen Sammelkanal. Durch die unten in der Ausnehmung angeordneten beweglichen Magnetleisten liegen die Berührungsflächen der beiden Magnetleisten nahe der Türunterkante. Ein Eindringen des Schlagregens an dieser Stelle ist sehr unwahrscheinlich. Es ist aber auch möglich, daß die beweglich angeordnete Magnetleiste im ersten Profil angeordnet ist, und die feste Magnetleiste den Wasserableitungskanal begrenzt. Durch die Anordnung eines zusätzlichen Sammelkanales wird die Aufnahmefähigkeit des Wasserableitungskanales noch weiter erhöht, da das Wasser durch eine Vielzahl von Wasserablauföffnungen aus dem Wasserableitungskanal ab- und in einen von der Ausnehmung räumlich getrennten Sammelkanal eingeleitet wird. Die Wasserablauföffnungen sind entlang dem Wasserableitungskanal vorgesehen. Hierbei ist es günstig, wenn dieser Sammelkanal ebenfalls als Profilteil des Schwellenprofiles ausgebildet ist und mit diesem verbindbar ist. Die Profile sind hierbei zum Beispiel aus Aluminium gefertigt und als Extrudierprofile ausgeführt. Es ist aber auch möglich, daß einige Teile des Profiles beispielsweise aus Kunststoff gefertigt sind.

Desweiteren ist es vorteilhaft, wenn parallel zueinander zwei Ausnehmungen vorgesehen sind, die je eine Magnetleiste aufnehmen und Wasserableitungskanäle bilden, und die beide Wasserablauföffnungen besitzen, die zu einem Sammelkanal führen. Hierdurch wird eine zuverlässige Abdichtung des Innenraumes von dem Außenraum erreicht, auch wenn aus irgendwelchen Umständen der Wasserableitungskanal der äußeren Ausnehmung (zum Beispiel weil dieser verstopft ist) das Wasser nicht mehr aufnehmen kann und somit das Wasser in den Zwischenraum zwischen den beiden Ausnehmungen eindringen sollte. Hierzu ist nun eine zweite magnetische Dichtleiste vorgesehen, die einen Wasserableitungskanal begrenzt. Das hier eingedrungene Wasser wird dann ebenfalls durch Wasserablauföffnungen in einen längs an dem Schwellenprofil vorgesehenen, gemeinsamen Sammelkanal abgeleitet.

Auch ist es günstig, wenn der Sammelkanal seitliche Abdeckungen aufweist, um den Kanal auf der Außenseite der Schwelle zu entwässern. Diese Abdeckung weist zum Beispiel einen Stutzen auf, auf den ein beliebig langer Schlauch aufgesteckt ist, der das von dem Sammelkanal zugeleitete Wasser von der Schwelle wegleitet und an einen beliebigen Punkt, beispielsweise außerhalb des Fundamentes der Schwelle endet. Dadurch wird das Wasser aus dem Bereich der Schwelle zuverlässig abgeleitet.

Desweiteren ist es günstig, wenn das Schwellenprofil eine flache Oberfläche aufweist. Insbesondere ist hier vorgesehen, daß das Schwellenprofil keine Stufen bildet, die von Kinder- oder Rollwagen nur schwer überfahren werden können. Idealerweise wird auf Absätze verzichtet, oder die Absätze im Verhältnis zum Durchmesser der Räder so gering gewählt, daß diese Absätze nicht behindern. Gleichzeitig wird durch die Anordnung des Wasserableitungskanales in dem Profil sichergestellt, daß das an der Schwelle auftreffende Wasser nicht in den Innenraum gelangt. Bekannte Schwellen weisen hier eine Erhebung auf, durch die zwar das Eindringen von Wasser verhindert wird, wobei diese Schwellen aber nur sehr schwer überfahren werden können.

Desweiteren ist es günstig, wenn das Profil zweigeteilt ist und die beiden Profilteile durch eine Isolierleiste gehalten sind und die beiden Profilteile eine die Magnetleiste aufnehmende Ausnehmung bilden. Die Herstellung des Profiles aus zwei oder auch mehreren Teilen bedeutet eine Verringerung des Herstellungsaufwandes. Auch ist es möglich, durch eine geringe Zahl von unterschiedlichen Profiltypen für die Außen- oder Innenseite eine Vielzahl von verschiedenen Schwellenformen zu realisieren. Insbesondere entsteht der Vorteil, daß in dem Bereich, wo die beiden Profilteile aneinander stoßen, eine Ausnehmung entsteht, die die Magnetleiste aufnimmt. In dieser Ausnehmung kann sowohl die bewegliche wie auch die unbewegliche Magnetleiste vorgesehen sein. Durch die Isolierleiste wird die aus Metall bestehende Wärmebrücke an der Schwelle zwischen der Innen- und Außenseite eines Gebäudes unterbrochen. Gleichzeitig bewirkt die Isolierleiste eine Trittschalldämmung. Diese Isolierleiste ist beispielsweise aus Plastik, kohlefaserverstärktem Kunststoff, mit Kunststoff überzogener Metalleiste und dergleichen gebildet. Es ist von Vorteil, wenn hierbei ein Material vorgesehen wird, das eine schlechte Wärmeleitfähigkeit aufweist.

Es ist gefunden worden, daß es von Vorteil ist, wenn zwei im wesentlichen E-förmige Isolierleisten die beiden Profilteile verbinden und ein Zwischenraum zwischen den beiden Isolierleisten, zum Beispiel mit Werkzeugschaum oder Isolierschaum, ausgeschäumt ist. Insbesondere soll das Profil, bestehend aus zwei Profilteilen, das an der Türunterseite befestigt wird, so ausgeführt sein, daß die Montage, auch eine nachträgliche Montage an einer Türe, einfach vorgenommen werden kann. Da die beiden Profilteile voneinander getrennt sind, ist die Isolierleiste derart ausbildbar, daß sie die beiden Profilteile zusammenhält. Dadurch ist es möglich, nur ein Profilteil mit Befestigungsmitteln, zum Beispiel Schrauben, an der Türunterkante bzw. am Boden zu befestigen. Das andere Profilteil wird mit Hilfe der Isolierleisten gehalten.

Es ist günstig, wenn auf der Außenseite des Schwellenprofiles ein L-förmiges, mit Längeneinstellrippen versehenes Abdeckblech vorgesehen ist, das einen Isolationsstreifen unterstützt. Es ist zum Beispiel vorgesehen, daß die erfindungsgemäße magnetische Türdichtung in einen Rohbau noch vor Verlegung des Estriches an der Türzarge befestigt wird. Damit auf der Außenseite sicher vermieden wird, daß Wasser auf dem Betonboden unterhalb der Schwelle in den Innenraum einläuft, ist vorgesehen, daß ein Abdeckblech vorgesehen ist, das einen Isolationsstreifen unterstützt, der bewirkt, daß an dem Schwellenprofil eingetretenes Wasser von der Schwelle nach außen abgeleitet wird. Das Abdeckblech weist hierbei Längeneinstellrippen auf, die es erlauben, die Längen der Schenkel des Abdeckbleches beliebig zu verkürzen und damit eine hohe Variabilität des Schwellenprofiles beim Einbau zu gewährleisten. Der auf dem Isolationsstreifen aufliegende Estrich drückt diesen dann gegen das Abdeckblech und wird von diesem unterstützt. Der Isolierstreifen bewirkt gleichzeitig auch eine Tritt- und Schalldämmung.

Ferner sieht die Erfindung vor, daß das Schwellenprofil auf dem Fußboden aufliegt. Dadurch ist es möglich, daß das Schwellenprofil nachträglich in bestehende Türöffnungen eingebaut werden kann und die erfindungsgemäßen Vorteile genutzt werden. Der Fußboden wird hierbei zum Beispiel von auf den Estrich aufgelegten Teppichboden oder Fliesen oder dergleichen gebildet. Es wird hierbei auch eine möglichst glatte Oberfläche angestrebt, damit das Schwellenprofil leicht überfahren werden kann. In dem Schwellenprofil ist wiederum ein Wasserableitungskanal vorgesehen, der das an der Magnetleiste abgelaufene Wasser aufnimmt und ableitet. Das Schwellenprofil wird zum Beispiel durch Schrauben befestigt.

Es ist günstig, wenn die Magnetleiste eine Dichtung aufweist, die eine Berührungsfläche zwischen der ersten und der zweiten Magnetleiste abdichtet. Durch eine solche erfindungsgemäße Ausgestaltung können gewisse Maßtoleranzen und Ungenauigkeiten in der Fertigung und Verlegung der Magnet leiste zugelassen werden, ohne daß diese Ungenauigkeiten zu einer Undichtigkeit der Magnetleiste führen. Durch die Dichtung, die zum Beispiel als Dichtlippe oder dergleichen ausgebildet sein kann, werden mögliche Spalte verläßlich verschlossen. Es ist somit unmöglich, daß Wasser oder Zugluft eindringt.

Auch ist es vorteilhaft, wenn das zweite Profil für die Befestigung des Profiles an einer Türzarge längsverlaufende Schraubkanäle aufweist. Die Türzargen nehmen den Türrahmen bzw. die Türe auf. Die Zargen sind im unteren Bereich der Schwelle offen. An den Enden der Zarge erstreckt sich die Schwelle. Für einen gemeinsamen Halt ist es günstig, daß das im Boden verlegte zweite Profil mit der Türzarge in geeigneter Weise verbunden wird. Hierzu ist es vorgesehen, daß Schrauben durch die Türzarge in längslaufende Schraubkanäle des Profiles eingreifen. Dadurch entsteht eine zuverlässig feste, rahmenähnliche Verbindung von Türzarge und Schwelle.

In der Zeichnung ist die erfindungsgemäße magnetische Türdichtung schematisch dargestellt. Es zeigen:
- Fig. 1: einen lotrechten Schnitt durch eine erfindungsgemäße magnetische Türdichtung im eingebauten Zustand,
- Fig. 2: im senkrechten Schnitt die Elemente des ersten Profiles der erfindungsgemäßen Türdichtung,
- Fig. 3: im lotrechten Schnitt die Elemente des zweiten Profiles der erfindungsgemäßen magnetischen Türdichtung,
- Fig. 4: im lotrechten Schnitt ein weiteres Ausführungsbeispiel einer erfindungsgemäßen magnetischen Türdichtung,
- Fig. 5: im lotrechten Schnitt ein weiteres Ausführungsbeispiel einer erfindungsgemäßen magentischen Türdichtung und
- Fig. 6: eine Frontansicht einer erfindungsgemäßen magnetischen Türdichtung im eingebauten Zustand mit seitlichen Ausbrüchen.

Die magnetische Türdichtung besteht im wesentlichen aus dem ersten Profil 1, das zum Beispiel an der Türunterkante 18 befestigt ist. Mit 29 ist hierbei strichpunktiert ein Befestigungsmittel angedeutet. Das erste Profil 1 trägt in einer auf der Unterseite vorgesehenen Ausnehmung 52 eine Magnetleiste 51. Diese Magnetleiste 51 wirkt mit einer zweiten Magnetleiste 53 zusammen, die vertikal bewegbar in der Ausnehmung 54 des unteren, zweiten Profiles 3 angeordnet ist. Dieses zweite Profil 3 ist beispielsweise als Schwelle 4 ausgebildet. In Fig. 1 ist die geschlossene Stellung der Türe gezeigt, in der der Spalt 5 zwischen der Türunterkante 18 und der Schwelle 4 durch die nach oben herausgefahrene, untere Magnetleiste 53 verschlossen ist.

Das zweite Profil 3 ist mit einer Höhenverstellung 7 mit dem Boden 79 verbunden. Die Höhenverstellung 7 besteht hierbei aus einer Schraube 70, die am Boden 79 zum Beispiel in einer Schiene 72 längsverschiebbar befestigt ist, und einer auf die Schraube 70 aufgedrehten Mutter 71, die in dem Schwellenprofil 3 so gehalten ist, daß sie sich nicht drehen kann.

Um eine Wärmebrücke an den Profilen 1 und 3 zu vermeiden wird vorgeschlagen, das Profil 1 bzw. das Schwellenprofil 3 zu teilen.

Das erste Profil 1, das auf der Unterseite 18 der Türe 19 vorgesehen ist, besteht hierbei aus zwei Profilteilen 10 (auf der Außenseite) und 20 (auf der Innenseite). Diese beiden Profilteile 10 und 20 werden durch zwei Isolierleisten 6 miteinander fest verbunden. Der Zwischenraum 17 zwischen den beiden Isolierleisten 6 wird hierbei mit einem Isolierschaum 60 ausgeschäumt. Dieser Isolierschaum 60 bewirkt auch eine Erhöhung der Stabilität zwischen den beiden Profilteilen 10 und 20.

Die Außenseite der Türe 19 ist mit 100, die Innenseite mit 200 gekennzeichnet. Das in den Spalt 5 eindringende Wasser, zum Beispiel durch Schlagregen oder dergleichen läuft an der Außenfläche 58 der Magnetleiste 51 ab. Das in die Ausnehmung 54 eindringende Wasser wird von dem Wasserableitungskanal 303 aufgefangen. Dieser Wasserableitungskanal 303 erstreckt sich z.B. über die ganze Länge des Schwellenprofiles 3. Er weist eine gegenüber dem Grund der Ausnehmung 54 tiefer liegende Nut 304 auf, die das ablaufende Wasser aufnimmt. An dem Schwellenprofil 3 sind Wasserablauföffnungen 39 vorgesehen, die das von dem Wasserableitungskanal 303 aufgenommene Wasser in den Wassersammelkanal 8 leiten. Der Wasserkanal 8 erstreckt sich ebenfalls über die Länge des Profiles 3.

In der nach Fig. 1 ausgeführten Anordnung der Schwelle 4 wird eine möglichst glatte und flache Oberfläche 301 erreicht. Dies ist insbesondere dann von Vorteil, wenn diese Schwelle 4 von Wagen (zum Beispiel Einkaufswagen, Kinderwagen) überfahren werden soll, wo eine hoch aufragende Schwelle behindert.

Für ein zuverlässiges Dichten in dem Spalt 5 ist vorgesehen, daß die Magnetleiste 51,52 eine Dichtung 57 aufweist. Diese kann sowohl an der beweglichen wie auch an der unbeweglichen Magnetleiste vorgesehen sein. Sie bewirkt ein sicheres Abdichten des Spaltes 5, wenn die Tür geschlossen ist, auch dann, wenn die Leisten 51,53 gewisse Unebenheiten aufweisen.

Auf der Außenseite 100 ist am Fuß 300 des Schwellenprofiles 3 ein Abdeckblech 9 vorgesehen. Dieses Abdeckblech 9 ist L-förmig ausgebildet und ist zum Beispiel abgerundet. Es weist an seinen beiden Schenkeln 92,93 Längeneinstellrippen 90 auf. Durch diese Rippen 90 kann die Länge des Schenkels 92,93 beliebig eingestellt werden, indem der Schenkel 92,93 an diesen Rippen 90 abgebrochen wird. Das Abdeckbleck 9 hat die Aufgabe, den auf ihm aufliegenden Isolierstreifen 91 abzustützen. Der Isolierstreifen 91 bewirkt eine Trennung des auf der Innenseite 200 liegenden Estrichs von dem auf der Außenseite 100 liegenden Estrichs. Gleichzeitig wird auch das an dem Isolationsstreifen 91 ablaufende Wasser auf die Außenseite 100 der Schwelle 4 abgeleitet.

In Fig. 2 ist in einem Detail das obere erste Profil 1 mit seinen Elementen gezeigt. Das äußere Profilteil 10 ist hierbei im wesentlichen U-förmig 11 gebildet, wobei der Steg 16 schräg verläuft und mit dem äußeren Schenkel des U's den Wetterschenkel 12 bildet. Der andere Schenkel 101 weist auf der Außenseite mehrere Ausnehmungen 13, Vorsprünge 14 und Rückenleisten 15 auf. Hierbei ist das U-förmige Außenprofil 10 derart gestaltet, daß der an der Tür anliegende Schenkel 101 im oberen Bereich eine kurze rechtwinklige Abknickung 102 nach innen aufweist, an die sich dann ein spitzwinklig gegen die Lotrechte weiter nach oben führender Abschnitt 103 anschließt, der daraufhin in einem spitzen Winkel an den Steg 16 anschließt. Durch den spitzwinklig verlaufenden Abschnitt 103 wird ein dichtes Anliegen des Profilteiles 10 an der Außenseite der Türe 19 bewirkt.

Die Isolierleiste 6 ist im wesentlichen E-förmig 61 ausgebildet. Die beiden äußeren Schenkel 63 sind hierbei schmäler und kürzer ausgebildet als der mittlere Schenkel 62. Der äußere Schenkel 63 umgreift hierbei den Vorsprung 14 des Profilteiles 10 und greift in die Ausnehmung 13 ein, wobei sich die Rückseite der E-förmigen (61) Isolierleiste 6 im Endbereich des E's an einen Rücken 15 des Profilteiles 10 abstützt. Dadurch wird ein Herausgleiten der Isolierleiste 6 aus der Ausnehmung 13 wirksam verhindert. Zwischen dem mittleren Schenkel 62 und dem äußeren Schenkel 63 befindet sich die Ausnehmung 64, in die der Vorsprung 14 eingreift.

Am unteren Ende des Schenkel 101 ist eine Verbreiterung vorgesehen. Am unteren Ende dieser Verbreiterung ist eine schmale Leiste 104 vorgesehen, die mit einer entsprechenden Leiste 28 an dem inneren Profilteil 20 die obere Ausnehmung 52 bildet. In dieser Ausnehmung 52 wird in dem hier gezeigten Ausführungsbeispiel die Magnetleiste 51 befestigt, beispielsweise angeklebt. Die Leisten 104 und 28 bilden hierbei Führungen zum Einlegen der Magnetleiste.

Das Profilteil 20 ist im wesentlichen L-förmig 21 ausgebildet. An dem senkrecht nach unten ragenden Schenkel 22 sind auf der dem Außenprofil 10 zugeneigten Seite wiederum Ausnehmungen 23, Vorsprünge 24 sowie Rücken 25 vorgesehen, die wie vor geschildert, mit den E-förmigen Isolierleisten 6 einhakend und zusammenhaltend zusammenwirken.

Die Isolierleisten 6 können zum Beispiel aus Kunststoff, Kautschuk, Gummi oder anderen beispielsweise isolierenden Materialien bestehen und werden entweder längs des Profiles eingeschoben oder in die Ausnehmungen 13,23 hineingedrückt. Das Ausschäumen des Zwischenraumes 17 zwischen den beiden Isolierleisten 6 bewirkt hierbei eine Erhöhung der Stabilität und eine Isolierung. Es wird hiermit sowohl eine Schall- als auch eine Wärmeisolierung erreicht.

Zwischen den beiden Profilteilen 30,40 des zweiten Profiles 3 befinden sich zwei Isolierleisten 6 (s. Fig. 3). An dem äußeren Profilteil 30 ist ein Wasserablaufkanal 8 vorgesehen.

Für das Befestigen der Isolierleiste 6 sind an dem äußeren Profilteil 30 wiederum eine Ausnehmung 33, Vorsprünge 34 sowie Rücken 35 vorgesehen. Die Wirkungsweise ist wie oben beschrieben. Diese Elemente befinden sich an dem im wesentlichen senkrechten Steg des L-förmig ausgebildeten äußeren Profilteiles 30. Der Vorsprung 34 ist hierbei ebenfalls L-förmig ausgebildet, wobei die im wesentlichen waagrechte Fläche die Auflagefläche für die untere, hier zum Beispiel bewegliche Magnetleiste 53 bildet. Die untere Magnetleiste 53 liegt hierbei in der Ausnehmung 54. Die Ausnehmung 54 wird hierbei gebildet durch die gegenüber dem Vorsprung 34 zurückstehenden Kante 38 des L-förmigen Profiles 30. Oberhalb des Vorsprunges 34 ist eine Wasserablauföffnung 39 angedeutet. Vor dieser Wasserablauföffnung ist in dem Profil eine Ausnehmung 37 vorgesehen.

An den Stegen des L-förmigen Außenprofiles 30 sind Einhängenasen 31,32 vorgesehen, an denen der Wasserablaufkanal 8 eingehängt ist. Der Wasserablaufkanal 8 ist hierbei beispielsweise aus Plastik oder Aluminium gefertigt und weist eine gewisse Elastizität auf, die es erlaubt, die Befestigungsmittel 81,82 an dem Wasserablaufkanal 8 in die Einhängenasen 31,32 einschnappen zu lassen. Es ist aber auch möglich, den Wasserkanal anzukleben. Der Wasserkanal 8 weist zum Beispiel eine im wesentlichen L-förmige Gestalt auf, wobei an den Enden der Schenkel des L's an Abwinklungen die Befestigungsmittel 81,82 vorgesehen sind. In dem Wasserablaufkanal 8 wird das durch die Wasserablauföffnung 39 zugeleitete Wasser oder Flüssigkeit zur Seite in Richtung der Türzarge abgeleitet.

Das auf der Innenseite des Schwellenprofiles vorgesehene Profil 40 weist im wesentlichen eine U-Form 41 auf. An den Steg 49 schließen sich die beiden im wesentlichen ähnlichen, parallel verlaufenden Schenkel an. Der Steg 49 erfährt eine Verlängerung nach innen über den Schenkel 401 hinaus in die Leiste 42. Die Leiste 42 wie auch der Endbereich des waagrecht verlaufenden Außenprofiles 30 bilden mit der Waagrechten einen spitzen Winkel. Auf dem dem anderen Profil 30 zugewandten Schenkel sind wiederum eine Ausnehmung 43, ein Vorsprung 44 sowie ein Rücken 45 zum Verbinden mit einer Isolierleiste 6 vorgesehen.

Der mittlere Schenkel 62 der E-förmigen Isolierleiste 6 so gegenüber dem äußeren Schenkel 63 verlängert, daß die Begrenzungsfläche mit den Begrenzungsflächen an den Profilen 30,40 bzw. 10,20 bündig anliegt.

In die durch die U-Form 41 bedingte Öffnung 46 ragt die Schraube 70 der Höhenverstellung 7. Im unteren Bereich dieser Öffnung 46 sind nach innen vorstehende Halterippen 47,48 vorgesehen. Zwischen diesen Halterippen 47 und 48 befindet sich die Mutter 71, die hierin gehalten ist, so daß sie sich nicht drehen kann. Dadurch wird eine Höhenverstellung der Schwelle 3 erreicht.

Mit 55 ist eine Leiste in der unteren Ausnehmung 54 gekennzeichnet. Diese Leiste 55 verbessert die Dichtwirkung, verhindert das Durchdringen von Wasser unter Winddruck und ergibt eine Führung für die Magnetleiste. Diese Leiste 55 ist hierzu an dem nach innen orientierten Schenkel 402 des U-förmigen Profiles 40 auf der Außenseite vorgesehen. Die Verlängerung der Leiste 55 nach unten bildet einen Vorsprung 44, der eine Ausnehmung 43 teilweise begrenzt.

In Fig. 4 ist ein Ausführungsbeispiel der erfindungsgemäßen magnetischen Türdichtung gezeigt, wie diese in bereits existierenden Türen einbaubar ist. Hier ist es nicht mehr möglich, die Schwelle 4 in den Boden bzw. Estrich einzulassen. Es wird eine Lösung vorgeschlagen, durch die die Schwelle 4 bzw. das Schwellenprofil 3 auf den existierenden Estrich 78 aufgelegt wird, wobei gleichzeitig auch noch eine Ausgleichsmöglichkeit zwischen der Außenseite 100 und der Innenseite 200 gegeben ist, wenn zum Beispiel auf der Innenseite 200 auf den Estrich 78 ein Fußbodenbelag beispielsweise ein Teppichboden vorgesehen ist.

Das Profil 3 besteht aus zwei Teilen 30 und 40. Es weist zwei Ausnehmungen 55,56 auf, die Magnetleisten aufnehmen. Die beiden Profilteile 30 und 40 sind durch eine Isolierleiste 6 miteinander verbunden. An dem vorderen Wasserableitungskanal, der sich in der Ausnehmung 55 befindet, ist eine Wasserablauföffnung 39 vorgesehen, die das in die Ausnehmung 55 eingedrungene Wasser nach vorne in Richtung der Außenseite 100 ableitet. Hierbei ist die Wasserablauföffnung 39 mit einem Sammelkanal 8 verbunden, der, wie bekannt, das Wasser auf die Seite ableitet. Die Wasserablauföffung 39 ist zum Beispiel auch mit der Außenseite direkt verbunden, weil das Wasser dann auf der Schwelle 4 nach außen abläuft. In diesem Ausführungsbeispiel weist auch die Ausnehmung 56 eine Verbindung 304 mit der Ausnehmung 55 auf, damit das angesammelte Wasser nach vorne abgeleitet werden kann. Das Profilteil 40 weist an seiner Innenseite 200 einen leicht geneigten Schenkel 403 auf. Es ist vorgesehen, daß dieser Schenkel 403 abbiegbar ist, damit eine spaltenfreie Verbindung und Auflage mit dem Fußboden 77 möglich ist. Das Profil ist zum Beispiel ebenfalls aus Aluminium gefertigt. Es ist auch möglich, das Profil einstückig zu fertigen. Für das Aufliegen des Profiles auf dem Fußboden ist vorgesehen, daß die Schwelle eine möglichst gerade Auflagefläche 404 aufweist.

In Fig. 5 ist vorgesehen, daß der Spalt 5 durch zwei Magnetleisten 551,561, die hintereinander angeordnet sind, abgedichtet ist. Es ist möglich, daß das Profil 3 zum Beispiel ein-, zwei- oder mehrteilig ausgebildet ist. Die verschiedenen Teile werden durch Isolierleisten 6 zusammengehalten. Die hintereinander angeordneten Magnetleisten 551 und 561 befinden sich in Ausnehmungen 55 und 56. In diesem Ausführungsbeispiel sind die Magnetleisten 551 und 561 beweglich ausgeführt, die auf der Türunterkante 18 vorgesehenen Magnetleisten 515 und 516 sind fest. Es ist aber auch möglich, eine umgekehrte Anordnung vorzusehen. In den beiden Ausnehmungen 55, 56 sind ableitungskanäle 303 vorgesehen. Diese Wasserableitungskanäle 303 befinden sich zum Beispiel unterhalb der Magnetleiste (in Ausnehmung 55) oder neben der Magnetleiste (in Ausnehmung 56). Die Wasserableitungskanäle 303 weisen je Wasserablauföffnungen 39 auf, durch die das eindringende Wasser in einen Sammelkanal 8, der auf der Außenseite 100 vorgesehen ist, abgeleitet wird.

Für die Befestigung der Schwelle 3, insbesondere wenn diese beispielsweise aus mehreren Teilen besteht, ist vorgesehen, daß die Profilteile 30, 40 eine Mehrzahl von Schraubkanälen 302 aufweisen, in die Schrauben eingedreht werden können, die die Schwelle 3 mit der Laibung der Türzarge oder dergleichen verbinden.

Das in dem Sammelkanal 8 aufgenommene Wasser wird an der Seite neben der Tür 19 abgeleitet, siehe Fig. 6. Hierzu ist z.B. an den Enden des Kanales 8 ein kanalumfassender Deckel 83 vorgesehen. Dieser Deckel 83 weist zum Beispiel einen nach unter vorstehenden Stutzen 84 auf, an den sich ein Schlauch 85 anschließt. Das Ende des Schlauches 85 kann nun in Bereiche des Fundamentes verlegt werden, so daß das Wasser zuverlässig von der Schwelle 4 weggeleitet ist.

## Patentansprüche

1. Magnetische Türdichtung für eine Tür (19) mit einem Türblatt, wobei die Unterkante (18) des Türblattes ein erstes Profil (1) trägt und am Fußboden ein zweites Profil (3) vorgesehen ist, das als Schwelle (4) ausgebildet ist, wobei die beiden Profile (1, 3) je eine Magnetleiste (51, 53) aufnehmen und die erste Magnetleiste (53) beweglich ist und als Dichtleiste wirkt, während die zweite Magnetleiste (51) magnetisch mit der ersten Magnetleiste (53) zusammenwirkt, um den Spalt (5) zwischen Türunterkante (18) und Schwelle (4) bei geschlossener Tür (4) abzudichten und das zweite Profil (3) eine Ausnehmung (54) für die Magnetleiste (53) aufweist und wobei die Ausnehmung (54) Ablauföffnungen (39) für eingedrungenes Wasser aufweist, **dadurch gekennzeichnet, daß** zusätzlich zu der die Magnetleiste (53) aufnehmenden Ausnehmung (54) ein parallel zu dieser Ausnehmung (54) verlaufender Wasserableitungskanal (303) vorgesehen ist, der von der Magnetleiste (53) mindestens teilweise begrenzt ist.

2. Magnetische Türdichtung nach Anspruch 1, **dadurch gekennzeichnet, daß** die Wasserablauföffnungen (39) aus dem Wasserableitungskanal (303) in einen Sammelkanal (8) ausmünden.

3. Magnetische Türdichtung nach Anspruch 2, **dadurch gekennzeichnet, daß** parallel zueinander zwei die zusätzlichen Wasserableitungskanäle (303) aufweisende Ausnehmungen (55, 56) vorgesehen sind, die je eine Magnetleiste aufnehmen, wobei die Wasserableitungskanäle (303) Wasserablauföffnungen (39) aufweisen, die zu dem Sammelkanal (8) führen.

4. Magnetische Türdichtung nach Anspruch 2 oder 3, **dadurch gekennzeichnet, daß** der Sammelkanal (8) seitliche Abdeckungen (83) aufweist, um den Kanal (8) auf der Außenseite der Schwelle zu entwässern.

5. Magnetische Türdichtung nach einem oder mehreren der vorhergehenden Ansprüche, **dadurch gekennzeichnet, daß** das Profil (1, 3) zweigeteilt ist und die beiden Profilteile (10, 20 bzw. 30, 40) durch eine Isolierleiste (6) gehalten sind und die beiden Profilteile eine die Magnetleiste (51, 53) aufnehmende Ausnehmung bilden.

6. Magnetische Türdichtung nach einem oder mehreren der vorhergehenden Ansprüche, **dadurch gekennzeichnet, daß** auf der Außenseite des Schwellenprofiles ein L-förmiges, mit Längeneinstellrippen (90) versehenes Abdeckblech (9) vorgesehen ist, das einen Isolationsstreifen (91) unterstützt.

7. Magnetische Türdichtung nach einem oder mehreren der vorhergehenden Ansprüche, **dadurch gekennzeichnet, daß** das Schwellenprofil (3) auf dem Fußboden (77, 78) aufliegt.

8. Magnetische Türdichtung nach einem oder mehreren der vorhergehenden Ansprüche, **dadurch gekennzeichnet, daß** die Magnetleiste (51, 53) eine Dichtung (57) aufweist, die eine Berührungsfläche zwischen der ersten und zweiten Mangnetleiste (51, 53) abdichtet.

9. Magnetische Türdichtung nach einem oder mehreren der vorhergehenden Ansprüche, **dadurch gekennzeichnet, daß** das zweite Profil (3) für die Befestigung des Profiles an einer Türzarge langsverlaufende Schraubkanäle (302) aufweist.

## Claims

1. Magnetic sealing strip for a door (19) with a door leaf, the lower edge (18) of the door leaf having a first profiled element (1) and there being a second profiled element (3) provided on the floor to form a threshold (4), the two profiled elements (1, 3) each accommodating a magnetic strip (51, 53) with the first magnetic strip being movable and acting as a sealing strip and the second magnetic strip combining magnetically with the first magnetic strip to seal the gap between the lower edge of the door (18) and the threshold (4) when the door is closed, **characterised in that** the magnetic strip positioned in the second profiled element (3) at least partially defines a draining duct (303) running parallel to said magnetic strip (53).

2. Magnetic sealing strip according to claim 1, **characterised in that** positioned in the second profiled element (3) on the floor is a recess for the movable magnetic strip (53), said recess (54) serving as a draining duct with drain openings leading to a water collecting duct(8).

3. Magnetic sealing strip according to claim 2, **characterised in that** two recesses running parallel to one another (55, 56) and having the additional draining ducts (303) are provided, each recess accommodating a magnetic strip, with the draining ducts (303) having drain openings (39) leading to the water collecting channel (8).

4. Magnetic sealing strip according to claim 2 or 3, **characterised in that** the water collecting channel (8) has lateral covering elements (83) to drain the channel (8) on the outer side of the threshold.

5. Magnetic sealing strip according to one or more of the preceding claims, **characterised in that** the profiled element (1, 3) is divided into two portions, the two profiled element portions (10, 20 or 30, 40 respectively) being held by an insulating strip (6) and forming a recess receiving the magnetic strip (51, 53).

6. Magnetic sealing strip according to one or more of the preceding claims, **characterised in that** provided on the outer side of the threshold section is an L-shaped cover plate (9) with longitudinal adjusting ribs (90) supporting an insulating strip (91).

7. Magnetic sealing strip according to one or more of the preceding claims, **characterised in that** the threshold section (3) is mounted on the floor (77, 78).

8. Magnetic sealing strip according to one or more of the preceding claims, **characterised in that** the magnetic strip (51, 53) has a sealing element (57) sealing the contact surface between the first and second magnetic strip (51, 53).

9. Magnetic sealing strip according to one or more of the preceding claims, **characterised in that** the second profiled element (3) has screw channels (302) running in a longitudinal direction for attaching said profiled element to a door case.

## Revendications

1. Dispositif magnétique d'étanchéité d'une porte (19) avec un panneau de porte possédant un premier profilé (1) au niveau de son bord inférieur (18) et un deuxième profilé (3) au niveau du sol, conçu comme un seuil (4), chacun des profilés (1, 3) recevant une baguette magnétique (51, 53), la première (53) est mobile et agit comme baguette d'étanchéité tandis que la seconde (51) interagit magnétiquement avec la première (53) afin de rendre la fente (5) entre le bord inférieur (18) de la porte et le seuil (4) étanche lorsque la porte est fermée et que le deuxième profilé (3) possède une rainure (54) pour la baguette magnétique (53) avec des ouvertures (39) d'évacuation pour de l'eau introduite, dispositif caractérisé en ce qu'un canal (303) d'évacuation d'eau limité au moins partiellement par la baguette magnétique (53) est prévu en plus de la rainure (54) recevant la baguette magnétique (53) et est situé parallèlement à cette rainure (54).

2. Dispositif magnétique d'étanchéité d'une porte selon la revendication 1, caractérisé en ce que les ouvertures (39) d'évacuation d'eau mènent du canal (303) d'évacuation d'eau vers un canal d'accumulation (8).

3. Dispositif magnétique d'étanchéité d'une porte, selon la revendication 2, caractérisé en ce que deux rainures (55, 56) parallèles sont prévues comme possédant des canaux (303) supplémentaires d'évacuation d'eau, chacune recevant une baguette magnétique et que ces canaux (303) d'évacuation d'eau possèdent des ouvertures (39) d'évacuation d'eau menant vers un canal d'accumulation (8).

4. Dispositif magnétique d'étanchéité d'une porte, selon la revendication 2 ou 3, caractérisé en ce que le canal d'accumulation (8) possède des dispositifs d'évacuation (83) latéraux guidant l'eau du canal (8) vers le côté extérieur du seuil.

5. Dispositif magnétique d'étanchéité d'une porte, selon l'une ou plusieurs des revendications précédentes, caractérisé en ce que le profilé (1, 3) est constitué de deux parties et que les deux profilés (10, 20 et 30, 40) sont maintenus par une baguette d'isolation (6) en formant une rainure recevant la baguette magnétique (51, 53).

6. Dispositif magnétique d'étanchéité d'une porte, selon l'une ou plusieurs des revendications précédentes, caractérisé en ce qu'une tôle de recouvrement (9) en forme de "L" ayant des rainures d'ajustement (90) de sa longueur, supportant une bande d'isolation (91), est prévue du côté extérieur du profilé formant le seuil.

7. Dispositif magnétique d'étanchéité d'une porte, selon l'une ou plusieurs des revendications précédentes, caractérisé en ce que le profilé (3) du seuil repose sur le sol (77, 78).

8. Dispositif magnétique d'étanchéité d'une porte, selon l'une ou plusieurs des revendications précédentes, caractérisé en ce que la baguette magnétique (51, 53) possède un joint (57) rendant étanche la zone de contact entre la première et la deuxième baguette magnétique (51, 53).

9. Dispositif magnétique d'étanchéité d'une porte, selon l'une ou plusieurs des revendications précédentes, caractérisé en ce que le deuxième profilé (3) possède des perçages (302) dans le sens de sa longueur destinés à fixer le profilé sur le châssis de la porte.
